# EUROPÄISCHE PATENTSCHRIFT

(11) **EP 1 365 159 B1**
(45) Veröffentlichungstag und Bekanntmachung des Hinweises auf die Patenterteilung: **27.06.2007**
(21) Anmeldenummer: 03101417.8
(22) Anmeldetag: 20.05.2003
(51) Int. Cl.: F15B 19/00, F16K 37/00

(54) **Elektrische Einrichtung für die Ansteuerung eines Ventils mit einer Verschleisszustandserkennung**
Electrical device for controlling a valve with wear condition diagnosis
Dispositif électrique pour la commande d'une vanne avec diagnostic d'état d'usure

(30) Priorität: 23.05.2002 DE 10222890
(43) Veröffentlichungstag der Anmeldung: 26.11.2003
(73) Patentinhaber: Bosch Rexroth AG, 70184 Stuttgart (DE)
(72) Erfinder: Gerhard, Albert, Dipl-Ing, 71732 Tamm (DE)
(74) Vertreter: Kietzmann, Lutz

(56) Entgegenhaltungen:
- EP-A- 1 070 893
- DE-U1- 20 120 609
- US-A- 5 765 589
- US-B1- 6 192 321
- PATENT ABSTRACTS OF JAPAN Bd. 1998, Nr. 09, 31. Juli 1998 (1998-07-31) -& JP 10 110858 A (CKD CORP), 28. April 1998 (1998-04-28)

## Beschreibung

Die Erfindung betrifft ein Ventil mit einer Elektronikeinheit zum Schalten eines Druckmittelflusses zwischen mindestens zwei äußeren Anschlüssen (P, A) mittels einer integrierten Schaltmechanik, die über elektrische Ansteuersignale betätigbar ist. Die vorliegende Erfmdung betrifft weiterhin auch eine pneumatische Ventileinheit, welche mit solchen Ventilen ausgestattet ist.

Aus dem Produktkatalog "Das Pneumatik-Programm von Bosch" (Ausgabe 15.31, Seite 5.52) geht ein pneumatisches Mehrwegeventil hervor, welches über eine gattungsgemäße elektrische Einrichtung angesteuert wird. Hierzu weist das Mehrwegeventil mindestens einen mehrpoligen elektrischen Anschluss auf, der einem Pilotventil zugeordnet ist. Das Pilotventil ist stimseitig am Ventilgehäuse des Mehrwegeventils angebracht und dient der Beaufschlagung einer Vorsteuerung mit einem Steuerdruck. Über die Vorsteuerung wird die hier als Ventilschieber ausgeführte integrierte Schaltmechanik axial verstellt. Durch die axiale Verstellung werden die äußeren Anschlüsse des Mehrwegeventils druckmittelvermittelnd miteinander verbunden. Da es sich hier um ein 5/2-Wegeventil handelt, besitzt das Mehrwegeventil insgesamt fünf äußere Anschlüsse, von denen ein Anschluss für die Speisedruckversorgung (P) vorgesehen ist. Zwei weitere Anschlüsse dienen als Arbeitsanschlüsse (A, B) und die verbleibenden zwei Anschlüsse sind für die Entlüftung (R, S) vorgesehen. Die integrierte Schaltmechanik kann sowohl federrückgestellt als auch aktiv bidirektional angetrieben werden. Ersterenfalls ist lediglich ein einziges Pilotventil erforderlich; zum aktiven direktionalen Antrieb ist dagegen an jeder Stirnseite des Mehrwegeventils ein Pilotventil vorgesehen.

Gewöhnlich werden die elektrischen Ansteuersignale für das bzw. die Pilotventile von einer übergeordneten Steuereinheit aus generiert. Die übergeordnete Steuereinheit koordiniert die Aktionen aller Mehrwegeventile und sonstigen aktiven Bestandteile eines pneumatischen Systems.

Neben dem vorstehend beschriebenen Mehrwegeventil, welches als Schieberventil ausgebildet ist, ist die Erfindung auch auf andere Ventile anwendbar, beispielsweise auf Druckregelventile, welche üblicherweise nach Art eines Sitzventils aufgebaut sind, und dergleichen.

Beim Einsatz eines Ventils als Bestandteil eines pneumatischen Systems, beispielsweise auf dem Gebiet der Handhabungstechnik als Werkstückzuführroboter für Werkzeugmaschinen, tritt das Problem auf, dass bei Ausfall eines Ventils das gesamte pneumatische System ausfallen kann, was zu Ausfallzeiten in der Fertigungslinie führt. Ausfallgefährdet bei einem pneumatischen System sind vor allem die Ventile, da diese einer besonders hohen mechanischen Wechselbeanspruchung im Betrieb ausgesetzt sind.

Um dieses Problem zu beherrschen war es bisher üblich, entweder einen defekten Bestandteil eines pneumatischen Systems erst auszutauschen, nachdem dieses defekt ist; zum anderen wurde vereinzelt ein vorsorglicher Austausch nach Ablauf der geschätzten Standzeit des Ventils vorgenommen. Bei der letztgenannten Methode erfolgte der Austausch oftmals bereits weit vor der tatsächlichen Verschleißgrenze, da wegen der Variationsbreite große Abweichungen zwischen der geschätzten Standzeit und der tatsächlichen Standzeit auftreten.

Neben dieser Ausfallproblematik von Ventilen kann es bei einem pneumatischen System infolge fortschreitenden Verschleißes auch zu einem sich stetig verlangsamenderen Schalten des Ventils kommen, was unzulässige Zustände im pneumatischen System herbeiführen kann.

Es ist daher die Aufgabe der vorliegenden Erfindung ein Ventil der vorstehend beschriebenen Art dahingehend weiter zu verbessern, dass über einfache Mittel eine Ermittlung des tatsächlichen Verschleißzustandes möglich ist.

Die Aufgabe wird hinsichtlich eines Ventils mit den Merkmalen des Anspruchs 1 gelöst. Hinsichtlich einer hieraus aufgebauten pneumatischen Ventileinheit wird die Aufgabe mit dem Anspruch 6 gelöst. Die jeweils rückbezogenen abhängigen Ansprüche geben vorteilhafte Weiterbildungen der Erfindung wieder.

Die Erfindung schließt die einrichtungstechnische Lehre ein, dass eine Elektronikeinheit vorgesehen ist, welcher eingangsseitig das elektrische Ansteuersignal für das Ventil und ein auf einen Ansteuerimpuls folgendes elektrisches Reaktionssignal zugeht, woraus die Elektronikeinheit durch Vergleich den zeitlichen Abstand zwischen beiden Signalen ermittelt, um hieraus die Schaltverzögerung als Maß des Verschleißzustandes der Schaltmechanik zu bestimmen.

Der Vorteil der Erfindung liegt insbesondere darin, dass die zur Ansteuerung eines Ventils ohnehin benötigte Elektronik um eine Elektronikeinheit mit der erfindungsgemäßen Funktion in einfacher Weise bereichert werden kann. Dieses ist mit einem geringen zusätzlichen Bauteileaufwand darstellbar. Die Erfmdung basiert auf der Erkenntnis, dass eine Verlängerung der Schaltzeit eines Ventils über dessen gesamte Betriebszeit im direkten Zusammenhang mit dessen Verschleißzustand steht. Somit ermöglicht die Erfindung über eine rechtzeitige Erkennung unerwünscht langer Schaltzeiten einen gezielten Austausch von Mehrwegeventilen oder deren Verschleißteile, welche in absehbarer Zeit ausfallen würden. Damit ist eine präventive Wartung pneumatischer Systeme gewährleistbar.

Zur Erzeugung des elektrischen Reaktionssignals, welches für den Vergleich mit dem elektrischen Ansteuersignal benötigt wird, ist ein Drucksensor vorgesehen, der elektrisch mit der Elektronikeinheit in Verbindung steht. Die Ausrüstung eines herkömmlichen Ventils mit einem Drucksensor erfordert einen nur geringen zusätzlichen Herstellungsaufwand.

Die Anordnung des Drucksensors erfolgt im Bereich des Speisedruckanschlusses des Ventils. Das Reaktionssignal entsteht hierbei durch den Speisedruckabfall beim Schalten des Ventils. Die Anordnung des Drucksensors im Bereich des Speisedruckanschlusses ist besonders geeignet zur Ausrüstung einer ganzen Ventileinheit mit der Verschleißzustandserkennung, da hier ein einziger Drucksensor ausreicht, welcher in die zentrale Speisedruckversorgung der Ventileinheit zu integrieren ist. Weil dieses Reaktionssignal somit für alle Ventile gilt, aber das elektrische Ansteuersignal für jedes Ventil der Ventileinheit einzeln vorliegt, lässt sich auch der Verschleißzustand jedes einzelnen sich im Verbund einer Ventileinheit befindlichen Ventils durch den Vergleich ermitteln.

Gemäß einer weiteren, die Erfindung verbessernden Maßnahme ist die Elektronikeinheit so ausgelegt, dass die über das Ansteuersignal und das Reaktionssignal ermittelte Schaltverzögerung mit einem hinterlegten Sollwert für eine zulässige Schaltverzögerung verglichen wird, um hierüber eine Verschleißgrenze zu definieren, die eine Wartung oder ein Austausch des Ventils indiziert.

Die Verschleißgrenze und/oder der Verschleißzustand des Ventils wird vorzugsweise mittels einer der Elektronikeinheit nachgeschalteten Ausgabeeinheit zur Anzeige gebracht. Als Ausgabeeinheit eignet sich beispielsweise eine einfache Leuchtanzeige, deren Aufleuchten die Verschleißgrenze anzeigt. Es ist jedoch auch denkbar, dass der aktuelle Verschleißzustand über eine rechnergestützte Diagnose auswertbar ist, wozu beispielsweise ein Diagnosestecker eines Rechners mit der übergeordneten Steuereinheit eines pneumatischen Systems verbunden werden kann.

Weitere die Erfindung verbessernde Maßnahmen gehen aus den abhängigen Ansprüchen hervor oder werden nachstehend gemeinsam mit der Beschreibung eines bevorzugten Ausrührungsbeispiels der Erfindung anhand der einzigen Figur dargestellt. Die Figur zeigt eine schematische Darstellung in Form eines Blockschaltbildes einer elektrischen Einrichtung für die Ansteuerung eines Ventils.

Das Ventil 1 erfüllt in diesem Ausführungsbeispiel die Funktion eines 2/2-Wegeventils und ist mit einer entsprechenden integrierten Schaltmechanik 2 in Form einer Ventilschieberanordnung ausgestattet. Die Schaltmechanik 2 steuert den Durchfluss von Druckluft von einem Speisedruckanschluss P zu einem Arbeitsanschluss A hin. In der gezeigten Offenstellung des Ventils 1 gelangt Druckluft ungehindert vom Speisedruckanschluss P zum Arbeitsanschluss A. In der anderen - hier nicht gezeigten - Schaltstellung ist der Druckluftfluss zwischen dem Speisedruckanschluss P und dem Arbeitsanschluss A gesperrt.

Das Schalten des Druckluftflusses erfolgt über einen axialen Antrieb der Schaltmechanik 2 mittels eines Vorsteuerventils 3, welches nach Art einer Vorsteuerung ausgehend von einem eingangsseitig zugeführten elektrischen Ansteuersignal 4 einen entsprechenden Steuerdruck generiert. Das elektrische Ansteuersignal 4 für das Ventil 1 wird von einer - hier nicht weiter dargestellten - übergeordneten Steuereinheit abgegeben.

Um den Verschleißzustand der Schaltmechanik 2 zu überwachen, ist eine Elektronikeinheit 5 vorgesehen, welcher eingangsseitig das elektrische Ansteuersignal 4 zugeht. Ebenfalls eingangsseitig geht der Elektronikeinheit 5 ein elektrisches Reaktionssignal 6 zu, welches über einen Drucksensor 7a gewonnen wird. Der Drucksensor 7a ist im Bereich der Speisedruckanschlussen P angeordnet. In diesem Ausführungsbeispiel ist weiterhin im Bereich des Arbeitsanschlusses A des Mehrwegeventils 1 ein Drucksensor 7 angeordnet, der einen Arbeitsdruckanstieg in Reaktion auf ein elektrisches Ansteuersignal 4 am Vorsteuerventil 3 registriert. Die Elektronikeinheit 5 ermittelt durch Vergleich den zeitlichen Abstand zwischen dem Ansteuersignal 4 und dem Reaktionssignal 6, um hieraus die Schaltverzögerung des Ventils 1 als Maß des Verschleißzustandes der integrierten Schaltmechanik 2 zu bestimmen. Ein hieraus gewonnenes Signal, welches den aktuellen Verschleißzustand kennzeichnet, wird einer der Elektronikeinheit 5 nachgeschalteten Ausgabeeinheit 8 zur Verfügung gestellt. Die Ausgabeeinheit 8 bringt den aktuellen Verschleißzustand optisch zur Anzeige.

Die vorliegende Erfindung ist nicht beschränkt auf das vorstehend beschriebene bevorzugte Ausführungsbeispiel. Es sind vielmehr auch Abwandlungen hiervon denkbar, welche ebenfalls vom Schutzbereich der Ansprüche umfasst sind. So ist die Erfindung nicht allein bei einem Ventil 1 anwendbar, welches nach Art eines vorgesteuerten Schieberventils ausgebildet ist, wie beispielsweise bei einem über einen Proportionalmagneten angetriebenen Druckregelventil. Ferner ist die Anordnung eines Drucksensors 7a zur Erfassung des elektrischen Reaktionssignals 6 nicht auf die hier nur vorzugsweise angegebene Stelle innerhalb des Mehrwegeventils 1 beschränkt. Der Drucksensor 7a kann auch außerhalb des Ventils 1 an geeigneter Weise platziert werden, wenn sich hieraus im Vergleich mit dem elektrischen Ansteuersignal 4 ein brauchbarer Wert für die Schaltverzögerung gewinnen lässt.

### Bezugszeichenliste

- **1**: Ventil
- **2**: Schaltmechanik
- **3**: Vorsteuerventil
- **4**: Elektrisches Ansteuersignal
- **5**: Elektronikeinheit
- **6**: Elektrisches Reaktionssignal
- **7**: Drucksensor
- **8**: Ausgabeeinheit

## Patentansprüche

1. Ventil (1) zum Schalten eines Druckmittelflusses zwischen mindestens zwei äußeren Anschlüssen (P, A) mittels einer integrierten Schaltmechanik (2), die über elektrische Ansteuersignale (4) betätigbar ist., wobei eine Elektronikeinheit (5) vorgesehen ist, der eingangsseitig das elektrische Ansteuersignal (4) und ein auf einen Ansteuerimpuls folgendes elektrisches Reaktionssignal (6) zugeht, woraus die Elektronikeinheit (5) durch Vergleich den zeitlichen Abstand zwischen dem Ansteuersignal (4) und dem Reaktionssignal (6) ermittelt, um hieraus die Schaltverzögerung als Maß des Verschleißzustandes der Schaltmechanik (2) zu bestimmen, und dass zur Erzeugung des elektrischen Reaktionssignals (6) ein Drucksensor (7, 7a) vorgesehen ist, der elektrisch mit der Elektronikeinheit (5) in Verbindung steht,
wobei der Drucksensor im Bereich des Speisedruckanschlusses (P) des Ventiles integriert ist, und das Reaktionssignal (6) durch den Speisedruckabfall beim Schalten des einzelnen Ventiles (1) oder mehrerer im Rahmen einer Ventileinheit angeordneter Ventile (1) entsteht.

2. Ventil nach einem der vorhergehenden Ansprüche,
**dadurch gekennzeichnet, dass** die Elektronikeinheit (5) die ermittelte Schaltverzögerung mit einem hinterlegten Sollwert vergleicht, um eine Verschleißgrenze zu definieren.

3. Ventil nach einem der vorhergehenden Ansprüche,
**dadurch gekennzeichnet, dass** der Elektronikeinheit (6) eine Ausgabeeinheit (8) zum Anzeigen des Verschleißzustandes und/oder der Verschleißgrenze nachgeschaltet ist.

4. Ventil nach einem der vorhergehenden Ansprüche,
**dadurch gekennzeichnet, dass** die elektrischen Ansteuersignale (4) mindestens einem Vorsteuerventil (3) des Ventiles (1) zugeführt sind, worüber die Schaltmechanik nach Art einer Vorsteuerung betätigbar ist.

5. Ventil nach einem der vorhergehenden Ansprüche,
**dadurch gekennzeichnet, dass** die elektrischen Ansteuersignale (4) mindestens einem Elektromagneten des Ventiles zugeführt sind, worüber die Schaltmechanik direkt elektromagnetisch betätigbar ist.

6. Pneumatische Ventileinheit, umfassend mehrere Ventile gemäß einem der vorstehenden Ansprüche.

## Claims

1. A valve (1) for switching a pressurized-medium flow between at least two external ports (P, A) by means of an integrated switching mechanism (2) able to be actuated by means of electric driving signals (4), wherein an electronics unit (5) is provided, to which the electric driving signal (4) and an electric response signal (6) following a driving impulse is fed on the input side, from which the electronics unit (5) determines the time difference between the driving signal (4) and the response signal (6) to thereby determine the switching delay as a measure of the state of wear of the switching mechanism (2), and wherein a pressure sensor (7, 7a) in electric communication with the electronics unit (5) is provided for generating the electric response signal (6), wherein the pressure sensor is integrated in the area of the feeding pressure port (P) of the valve and the response signal (6) arises due to a feeding pressure drop on switching of the individual valve (1), or a plurality of valves (1) arranged in the framework of a valve assembly.

2. The valve according to any one of the preceding claims, **characterized in that** the electronics unit (5) compares the determined switching delay with a prestored setpoint value in order to define a wear limit.

3. The valve according to any one of the preceding claims, **characterized in that** an output unit (8) for displaying the state of wear and/or the wear limit is connected downstream of the electronics unit (6).

4. The valve according to any one of the preceding claims, **characterized in that** the electric driving signals (4) are fed to at least one pilot valve (3) of the valve (1), causing the switching mechanism to be actuated in the manner of a pilot control.

5. The valve according to any one of the preceding claims, **characterized in that** the electric driving signals (4) are fed to at least one electromagnet of the valve, causing the switching mechanism to be directly electromagnetically actuated.

6. A pneumatic valve assembly, comprising a plurality of valves according to any one of the preceding claims.

## Revendications

1. Vanne (1) pour commuter un écoulement d'agent sous pression entre au moins deux raccords extérieurs (P, A) au moyen d'une mécanique de commutation intégrée (2) qui peut être actionnée via des signaux de pilotage électriques (4), dans laquelle est prévue une unité électronique (5) qui reçoit du côté entrée le signal de pilotage électrique (4) et un signal de réaction électrique (6) qui fait suite à une impulsion de pilotage, suite à quoi l'unité électronique (5) détermine par comparaison l'écart temporel entre le signal de pilotage (4) et le signal de réaction (6) pour déterminer à partir de cet écart le retard de commutation à titre de mesure de l'état d'usure de la mécanique de commutation (2) et dans laquelle, pour générer le signal de réaction électrique (6), il est prévu un capteur de pression (7, 7a) qui est en liaison électrique avec l'unité électronique (5), ledit capteur de pression étant intégré dans la zone du raccord de pression d'alimentation (P) de la vanne, et le signal de réaction (6) est produit par la chute de pression d'alimentation lors de la commutation de la vanne individuelle (1) ou de plusieurs vannes (1) agencées dans le cadre d'une unité à vannes.

2. Vanne selon la revendication précédente,
**caractérisée en ce que** l'unité électronique (5) compare le retard de commutation déterminé avec une valeur de consigne mémorisée pour définir une limite d'usure.

3. Vanne selon l'une des revendications précédentes,
**caractérisée en ce que** l'unité électronique (6) est suivie d'une unité de sortie (8) pour l'affichage de l'état d'usure et/ou de la limite d'usure.

4. Vanne selon l'une des revendications précédentes,
**caractérisée en ce que** les signaux de pilotage électriques (4) sont alimentés à au moins une vanne pilote (3) de la vanne (1), via laquelle la mécanique de commutation est susceptible d'être actionnée à la manière d'une commande pilote.

5. Vanne selon l'une des revendications précédentes,
**caractérisée en ce que** les signaux de pilotage électriques (4) sont alimentés à au moins un électroaimant de la vanne, au moyen duquel la mécanique de commutation est susceptible d'être actionnée directement de manière électromagnétique.

6. Unité de vanne pneumatique, comprenant plusieurs vannes selon l'une des revendications précédentes.
